# EUROPÄISCHE PATENTSCHRIFT

(11) **EP 1 865 129 B1**
(45) Veröffentlichungstag und Bekanntmachung des Hinweises auf die Patenterteilung: **17.12.2008**
(21) Anmeldenummer: 07006212.0
(22) Anmeldetag: 27.03.2007
(51) Int. Cl.: E05B 45/06, G08B 13/08

(54) **Funk-Adapter mit magnetbetätigten Reedkontakten für einen Fenster- oder Türgriff**
Radio adapter with magnet actuated reed contacts for a window handle or door handle
Adaptateur radio doté de contacts REED actionnés par un aimant pour poignée de fenêtre ou de porte

(30) Priorität: 12.04.2006 DE 102006017654
(43) Veröffentlichungstag der Anmeldung: 12.12.2007
(73) Patentinhaber: ABB AG, 68309 Mannheim (DE)
(72) Erfinder: Kümmerling, Mike, 58679 Schalksmühle (DE); Sztuba, Dirk, 58511 Lüdenscheid (DE); Schulte-Lippern, Günter, Dipl.-Ing., 58513 Lüdenscheid (DE)

(56) Entgegenhaltungen:
- DE-A1- 4 111 975
- DE-A1- 10 325 800
- DE-A1- 10 361 774
- DE-B3- 10 346 654
- DE-U1- 8 400 936
- GB-A- 2 146 063
- US-A- 3 828 340

## Beschreibung

Die Erfindung bezieht sich auf einen Funk-Adapter mit magnetbetätigten Reedkontakten für einen Fenster- oder Türgriff gemäß dem Oberbegriff des Anspruchs 1.

Aus der DE 103 25 800 A1 ist ein Sensor zur drahtlosen Erfassung der Position einer mechanischen Kraftübertragungsvorrichtung bekannt, mit zumindest einer Speichereinrichtung zur Speicherung elektrischer Energie, zumindest einem Sensorelement, das die Position detektiert und von zumindest einer Sensorelektronik, zumindest einen Funksender beinhaltend, überwacht wird. Das Sensorelement ist ein Magnetfelddetektor, vorzugsweise ein magnetbetätigter Reedkontakt. Diese bekannte Einrichtung ermöglicht die drahtlose Detektion des aktuellen Zustandes (geöffnet/geschlossen) von Fenstern und Türen.

Aus der DE 103 46 654 B3 ist ein Griff (für ein Fenster oder eine Tür) mit im Griff-Innenraum integriertem Sendemodul, inklusive Antenne und Energieversorgungseinheit bekannt, wobei im Griff-Innenraum ein Funk-Meldekontakt integriert ist, welcher eine Positionserfassungseinheit, eine Elektronik mit Positionsauswertung und das Sendemodul sowie die Antenne aufweist und von der Energieversorgungseinheit, vorzugsweise Batterie gespeist wird, wobei die Positionserfassungseinheit einen Lagesensor (mit Kugelkontakt-Anordnung oder Schleifkontakt-Anordnung) aufweist.

Für eine Nachrüstung ist in einfacher Weise ein Austausch eines herkömmlichen Griffs durch einen Griff gemäß DE 103 46 654 B3 möglich. Am Markt gibt es jedoch sehr viele in Form und Farbe unterschiedliche Griffe für Fenster und Türen, so dass eine große Anzahl von Griffen gemäß DE 103 46 654 B3 in unterschiedlicher Form und Farbe herzustellen und bereitzustellen ist.

Der Erfindung liegt die Aufgabe zugrunde, einen Funk-Adapter mit magnetbetätigten Reedkontakten zur Meldung eines aktuellen Zustandes eines Fensterflügels oder eines Türblattes "geschlossen" und "geöffnet" anzugeben, ohne dass dabei das Türblatt oder der Fensterflügel beschädigt wird, wobei jedoch ein herkömmlicher Fenster- oder Türgriff weiterverwendet werden soll.

Diese Aufgabe wird in Verbindung mit den Merkmalen des Oberbegriffes erfindungsgemäß durch die im Kennzeichen des Anspruchs 1 angegebenen Merkmale gelöst

Die mit der Erfindung erzielbaren Vorteile bestehen insbesondere darin, dass der vorgeschlagene Funk-Adapter zwischen einem beliebigen handelsüblichen Griff (für ein Fenster oder eine Tür, z. B. Terrassen-/Balkontür) und dem Türblatt respektive Fensterrahmen montiert werden kann, d. h. im Falle einer Nachrüstung/Umrüstung kann ein bereits vorhandener Fenster- oder Türgriff mit speziellem Design (Form, Farbe) weiterverwendet werden. Hiermit sind auch Kostenvorteile verbunden. Der vorgeschlagene Funk-Adapter kann selbst für Dachfenster verwendet werden, d. h. für die korrekte Funktionsweise hat ein zur Vertikalen geneigter Einbau eines Fensters keine nachteiligen Auswirkungen. Vorteilhaft tritt keinerlei mechanischer Verschleiß, z. B. bedingt durch mechanische Abnutzung von Betätigungsnocken, auf. Die Schaltung ist auch bei kleinsten Strömen völlig korrosionsfrei, d. h. es wird keine Energie zum Freibrennen von Kontakten benötigt. Derartig kleine Kontaktströme sind zur Erzielung einer langen Batterie-Lebensdauer von großer Wichtigkeit. Die Montage ist sehr einfach. Es wird ein großer Toleranzbereich erzielt. Vorteilhaft sind nur zwei Reedkontakte zur Detektion der drei unterschiedlichen Griff-Positionen respektive Fenster/Tür-Positionen "geschlossen", "geöffnet" und "gekippt" erforderlich.

Weitere Vorteile sind aus der nachstehenden Beschreibung ersichtlich.

Vorteilhafte Ausgestaltungen der Erfindung sind in den Unteransprüchen gekennzeichnet.

Die Erfindung wird nachstehend anhand der in der Zeichnung dargestellten Ausführungsbeispiele erläutert. Es zeigen:
- Fig. 1: eine perspektivische Sicht auf eine Bodenplatte eines Funk-Adapters,
- Fig. 2, 3: Baukomponenten eines Funk-Adapters in zwei perspektivisch unterschiedlichen "Explosionsdarstellungen",
- Fig. 4: einen montierten Funk-Adapter,
- Fig. 5: Baukomponenten eines Funk-Adapters in "Explosionsdarstellung".

In Fig. 5 sind Baukomponenten eines Funk-Adapters in "Explosionsdarstellung" gezeigt. Der Funk-Adapter 26 weist ein Adaptergehäuse (Kunststoff-Gehäuse) mit einem auf eine Bodenplatte (siehe Ziffer 1 in den Fig. 1, 2, 3) aufrastbaren Deckel 6 auf. Auf der Bodenplatte sind wesentliche Baukomponenten, insbesondere auch eine Leiterplatte montiert, wie nachstehend im Einzelnen beschrieben. Für die Spannungsversorgung der elektrischen/elektronischen Komponenten des Funk-Adapters 26 dient vorzugsweise eine in ein Batterieaufnahmefach 9 einlegbare Batterie 11 (oder Akkumulator), wobei das Batterieaufnahmefach 9 mittels eines Batteriefach-Deckels 10 verschließbar ist. Die Batterie 11 ist in sehr einfacher-Weise von außen wechselbar. Zum Durchgriff eines Griff-Betätigungsbolzens (siehe Ziffer 28 in Fig. 4) ist der Deckel mit einer Bohrung 7 versehen. Um den Funk-Adapter 26 an einem Türblatt oder Fensterrahmen zu befestigen, ist der Deckel 6 mit zwei Bohrungen 8 versehen, durch welche Griff-Befestigungsschrauben geführt werden können.

In Fig. 1 ist eine perspektivische Sicht auf eine Bodenplatte eines Funk-Adapters gezeigt. Die Bodenplatte 1 weist auf:
- mehrere Rastzapfen 2 zur Verrastung mit dem Deckel 6 (wobei die Rastzapfen in korrespondierende Rastnuten des Deckels 6 eingreifen),
- Bohrungen 4 zum Durchgriff von Griff-Befestigungsschrauben (korrespondierend zu den Bohrungen 8 des Deckels 6),
- mehrere Haltezapfen 5 für die Befestigung einer Leiterplatte 12,
- Batterie-Kontaktlaschen 16, 17 zur Kontaktierung der Batterie 11.

Auf der Leiterplatte 12 sind montiert:
- zwei sich direkt gegenüberliegende Reedkontakte 13, 14,
- ein drehbewegliches Schaltrad 18, welches zentral eine Ausnehmung 21 entsprechend dem Vierkantprofil eines Griff-Betätigungsbolzens (siehe Ziffer 28 in Fig. 4) aufweist und mit einer Magnetträgertasche 19 zur Aufnahme eines Permanentmagneten 20 versehen ist,
- eine Auswerteelektronik 24 inklusive Funksendemodul (die zugehörige Antenne ist nicht zu erkennen).

In den Fig. 2 und 3 sind Baukomponenten eines Funk-Adapters in zwei perspektivisch unterschiedlichen "Explosionsdarstellungen" gezeigt. Es ist zu erkennen, dass das Schaltrad 18 über bodenseitige Rastmittel 23 in eine zum Durchgriff des Griff-Betätigungsbolzens vorgesehene Bohrung 3 (in der Bodenplatte 1 und in der Leiterplatte 12) einrastend eingreifen kann. Die Montage des Permanentmagneten 20 erfolgt in sehr einfacher Weise durch Einstecken in die Magnetträgertasche 19. Diese Montageart ist vorteilhafter als Einkleben. Die beiden Reedkontakte 13, 14 sind schräg, d. h. um einen Winkel von etwa 45° verdreht bezüglich der Ausrichtung des Permanentmagneten 20 auf der Leiterplatte 12 montiert, wodurch sichergestellt ist, dass der Reedkontakt nicht zweimal, sondern nur ein einziges Mal schaltet, sobald er vom Permanentmagneten 20 überstrichen wird. Des weiteren sind das zwischen den Batterie-Kontaktlaschen 16, 17 gebildete Batterieaufnahmefach 9 und die Auswerteelektronik 24 dargestellt.

In Fig. 4 ist ein montierter Funk-Adapter gezeigt. Wie zu erkennen, greift der vorstehend bereits mehrfach erwähnte Griff-Betätigungsbolzen 28 in eine Verschlussmechanik 30 eines Türblattes 29. Eine Drehung des Fenster- oder Türgriffs 27 wird durch den zwischen Griff 27 und Türblatt 29 montierten Funk-Adapter 26 erfasst und per Funksignal an eine externe Empfangs- und Auswerteeinheit gemeldet.

Wie bereits aus der vorstehenden Beschreibung hervorgeht, dient die Bohrung 3 zur drehbaren Lagerung des Schaltrades 18. Ein die Bohrung 3 umschließender Ring auf der Leiterplatte 12 dient als definierte Gleitfläche gegenüber der Unterseite des Schaltrades 18. Endseitige Rastnasen der Rastmittel 23 verhindern ein Herausfallen des Schaltrades 18. Üblicherweise zeigt der Fenstergriff 27 bei geschlossenem Fenster nach unten und bei gekipptem Fenster nach oben, während das Fenster geöffnet ist, sobald sich der Fenstergriff 27 in waagrechter Position (Mittelstellung) befindet. Dementsprechend lassen sich drei unterschiedliche Griff-Positionen respektive Zustände definieren und detektieren:
Zustand "geschlossen":
   Der Permanentmagnet 20 befindet sich über dem Reedkontakt 13. Der Reedkontakt 13 ist demzufolge geschlossen, d. h. es fließt ein mittels der Auswerteelektronik 24 detektierter, kleiner Kontaktstrom über die Schaltkontakte des Reedkontakts 13.
Zustand "geöffnet":
   Der Permanentmagnet 20 befindet sich in der Position zwischen beiden Reedkontakten 13, 14. Weder Reedkontakt 13 noch Reedkontakt 14 ist geschlossen, d. h. die Auswerteelektronik 24 detektiert keinen Kontaktstrom.
Zustand "gekippt":
   Der Permanentmagnet 20 befindet sich über dem Reedkontakt 14. Der Reedkontakt 14 ist demzufolge geschlossen, d. h. es fließt ein mittels der Auswerteelektronik 24 detektierter, kleiner Kontaktstrom über die Schaltkontakte des Reedkontakts 14.

Die Auswerteelektronik 24 wandelt die in Abhängigkeit der Stellung respektive Position des Schaltrades 18 und damit des Fenster- oder Türgriffs 27 erzeugten elektrischen Signale in Funksignale um, welche über eine auf der Leiterplatte 12 montierte Antenne an einen externen, zur Auswertung der aktuellen Fenster- oder Türgriff-Stellung (Position) dienenden Funkempfänger einer Zentralstation (beispielsweise eines Funkalarmsystems) abgestrahlt werden, um derart drahtlos zu signalisieren, dass der Fensterflügel bzw. das Türblatt geöffnet oder geschlossen oder gekippt ist.

Um einen Positionswechsel (Zustandswechsel) auch direkt am Funk-Adapter 26 anzuzeigen, kann eine Leuchtdiode auf der Leiterplatte 12 befestigt sein, wobei der Deckel 6 des Adaptergehäuses mit einer Öffnung versehen ist, um die momentane Griff-Position anhand der Farbe der Leuchtdiode (z. B. Leuchtdiode leuchtet rot: Tür oder Fenster geöffnet / Leuchtdiode leuchtet grün: Tür oder Fenster geschlossen) erkennen zu können.

Um einen erforderlichen Batteriewechsel (oder ein erforderliches Aufladen eines Akkumulators) anzuzeigen, kann eine Leuchtdiode auf der Leiterplatte 12 befestigt sein, wobei der Deckel 6 des Adaptergehäuses mit einer Öffnung versehen ist, um den momentanen Leuchtstatus (z. B. Leuchtdiode blinkt: Batterie wechseln / Leuchtdiode aus: Batteriekapazität noch ausreichend) dieser Leuchtdiode erkennen zu können.

### Bezugszeichenliste:

- 1: Bodenplatte des Adaptergehäuses
- 2: Rastzapfen zur Verrastung mit dem Deckel
- 3: Bohrung zum Durchgriff des Griff-Betätigungsbolzens
- 4: Bohrungen zum Durchgriff von Griff-Befestigungsschrauben
- 5: Haltezapfen für die Leiterplatte
- 6: Deckel des Adaptergehäuses
- 7: Bohrung zum Durchgriff des Griff-Betätigungsbolzens
- 8: Bohrungen zum Durchgriff von Griff-Befestigungsschrauben
- 9: Batterieaufnahmefach
- 10: Batteriefach-Deckel
- 11: Batterie (Akkumulator)
- 12: Leiterplatte
- 13: Reedkontakt
- 14: Reedkontakt
- 15: ---
- 16: Batterie-Kontaktlasche
- 17: Batterie-Kontaktlasche
- 18: Schaltrad
- 19: Magnetträgertasche
- 20: Permanentmagnet
- 21: Ausnehmung entsprechend dem Vierkantprofil des Griff-Betätigungsbolzens
- 22: ---
- 23: bodenseitige Rastmittel
- 24: Auswerteelektronik inklusive Funksendemodul
- 25: ---
- 26: Funk-Adapter
- 27: Fenster- oder Türgriff
- 28: Griff-Betätigungsbolzen
- 29: Türblatt
- 30: Verschlussmechanik

## Patentansprüche

1. Funk-Adapter (26) für einen Fenster- oder Türgriff (27), wobei magnetbetätigte Reedkontakte (13, 14) um einen Griff-Betätigungsbolzen (28) angeordnet sind und schalten, wenn ein sich mit dem Griff-Betätigungsbolzen (28) drehender Permanentmagnet (20) ihnen gegenüber steht, wobei eine Auswerteelektronik (24) inklusive Funksendemodul an Hand der aktuellen Reedkontakt-Schaltstellungen die aktuelle Griff-Position detektiert und per Funksignal abstrahlt, **dadurch gekennzeichnet,**
- **dass** im Gehäuse des Funk-Adapters eine Leiterplatte (12) montiert ist, welche eine Bohrung (3) zum Durchgriff des Griff-Betätigungsbolzens (28) aufweist,
- **dass** auf der Leiterplatte (12) zwei sich gegenüberliegende Reedkontakte (13, 14) randseitig der Bohrung (3) montiert sind,
- **dass** ein drehbeweglich in die Bohrung (3) eingreifendes Schaltrad (18) mit zentraler Ausnehmung (21) entsprechend dem Vierkantprofil des Griff-Betätigungsbolzens (28) eine Magnetträgertasche (19) mit eingelegtem Permanentmagnet (20) aufweist.

2. Funk-Adapter nach Anspruch 1, **dadurch gekennzeichnet, dass** die beiden Reedkontakte (13, 14) schräg bezüglich der Ausrichtung des Permanentmagneten (20) auf der Leiterplatte (12) montiert sind.

3. Funk-Adapter nach einem der vorstehenden Ansprüche, **gekennzeichnet durch** ein aus Bodenplatte (1) und Deckel (6) gebildetes Adaptergehäuse mit der Leiterplatte (12) im Innenraum zur Montage von Reedkontakten (13, 14) und Auswerteelektronik (24) inklusive Funksendemodul und Antenne.

4. Funk-Adapter nach einem der vorstehenden Ansprüche, **dadurch gekennzeichnet, dass** das Schaltrad (18) über bodenseitige Rastmittel (23) in die Bohrung (13) eingreift.

5. Funk-Adapter nach einem der vorstehenden Ansprüche, **dadurch gekennzeichnet, dass** die Leiterplatte (12) oder die Bodenplatte (1) Batterie-Kontaktlaschen (16, 17) zur Kontaktierung der Pole einer Batterie (11) aufweist.

6. Funk-Adapter nach einem der Ansprüche 3-5, **dadurch gekennzeichnet, dass** im Adaptergehäuse ein Batterieaufnahmefach (9) inklusive Batteriefach-Deckel (10) integriert ist.

7. Funk-Adapter nach mindestens einem der Ansprüche 3-6, **dadurch gekennzeichnet, dass** die Bodenplatte (1) Haltezapfen (5) aufweist, welche in korrespondierende Bohrungen der Leiterplatte (12) eingreifen.

8. Funk-Adapter nach mindestens einem der Ansprüche 3 -7, **dadurch gekennzeichnet, dass** Bodenplatte (1) und Deckel (6) über Rastmittel (2) miteinander verbunden sind.

9. Funk-Adapter nach mindestens einem der vorstehenden Ansprüche, **dadurch gekennzeichnet, dass** im Adaptergehäuse Bohrungen (4, 8) für eine direkte Befestigung an einem Türblatt (29) oder Fensterrahmen vorgesehen sind.

## Claims

1. A radio adapter (26) for a window or door handle (27), with magnet-actuated reed contacts (13, 14) being arranged about a handle actuating pin (28) and switching when a permanent magnet (20) which rotates with the handle actuating pin (28) is opposite of the same, with an electronic evaluation system (24), including the radio transmission module, detecting the current handle position on the basis of the current reed contact switching positions and transmits the same by radio signal, **characterized in that**
- a printed circuit board (12) is mounted in the housing of the radio adapter, which printed circuit board comprises a bore (3) for the passage of the handle actuating pin (28);
- two mutually opposite reed contacts (13, 14) are mounted on the printed circuit board (3) on the edge side of the bore (3);
- a ratchet wheel (18) with central recess (21) engaging in a rotationally movable manner in the bore (3) comprises a magnet carrier bag (19) with an inserted permanent magnet (20) according to the square profile of the handle actuating pin (28).

2. A radio adapter according to claim 1, **characterized in that** the two reed contacts (13, 14) are mounted on the printed circuit board (12) in an oblique way relative to the alignment of the permanent magnet (20).

3. A radio adapter according to one of the preceding claims, **characterized by** an adapter housing, formed by a base plate (1) and cover (6), with the printed circuit board (12) in the interior cavity for mounting reed contacts (13, 14) and the electronic evaluation system (24) including the radio transmitter module and the antenna.

4. A radio adapter according to one of the preceding claims, **characterized in that** the ratchet wheel (18) engages in the bore (13) by means of latching means (23) on the floor side.

5. A radio adapter according to one of the preceding claims, **characterized in that** the printed circuit board (12) or the base plate (1) comprises battery contact connectors (16, 17) for making contact with the poles of a battery (11).

6. A radio adapter according to one of the claims 3 to 5, **characterized in that** a battery compartment (9) including battery compartment lid (10) is integrated in the adapter housing.

7. A radio adapter according to at least one of the claims 3 to 6, **characterized in that** the floor plate (1) comprises holding pins (5) which engage in corresponding bores of the printed circuit board (12).

8. A radio adapter according to at least one of the claims 3 to 7, **characterized in that** the floor plate (1) and lid (6) are connected with each other through latching means (2).

9. A radio adapter according to one of the preceding claims, **characterized in that** bores (4, 8) for direct fastening to a door leaf (29) or window frame are provided in the adapter housing.

## Revendications

1. Adaptateur radio (26) pour une poignée de fenêtre ou de porte (27), dans lequel des contacts à lames souples à actionnement magnétique (13, 14) sont disposés autour d'un boulon d'actionnement de la poignée (28) et commutent quand un aimant permanent (20) tournant avec le boulon d'actionnement de la poignée (28) se trouve en face d'eux, dans lequel une électronique d'interprétation (24) avec module d'émission radio détecte à l'aide des positions de commutation actuelles des contacts à lames souples la position actuelle de la poignée et la transmet par signal radio, **caractérisé**
- **en ce que** le boîtier de l'adaptateur radio contient une carte de circuits (12) qui présente un alésage (3) pour le passage du boulon d'actionnement de la poignée (28),
- **en ce que** deux contacts à lames souples (13, 14) se faisant face sont montés sur la carte de circuits (12) sur le bord de l'alésage (3),
- **en ce qu'**une roue de commutation (18) se mettant en prise dans l'alésage (3) de manière mobile en rotation et présentant une ouverture centrale (21) correspondant au profil carré du boulon d'actionnement de la poignée (28) comporte un axe porte-aimant (19) dans lequel l'aimant permanent est inséré (20).

2. Adaptateur radio selon la revendication 1, **caractérisé en ce que** les deux contacts à lames souples (13, 14) sont montés en oblique par rapport à l'orientation de l'aimant permanent (20) sur la carte de circuits (12).

3. Adaptateur radio selon l'une des revendications précédentes, **caractérisé en ce que** le boîtier d'adaptateur est formé d'une plaque de fond (1) et d'un couvercle (6) avec la carte de circuits (12) à l'intérieur pour le montage des contacts à lames souples (13, 14) et de l'électronique d'interprétation (24) y compris le module d'émission radio et l'antenne.

4. Adaptateur radio selon l'une des revendications précédentes, **caractérisé en ce que** la roue de commutation (18) se met en prise dans l'alésage (13) par des moyens d'emboîtement (23) du côté du fond.

5. Adaptateur radio selon l'une des revendications précédentes, **caractérisé en ce que** la carte de circuits (12) ou la plaque de fond (1) présente des pattes de contact avec une pile (16, 17) pour le contact avec les pôles d'une pile (11).

6. Adaptateur radio selon l'une des revendications 3 à 5, **caractérisé en ce qu'**un compartiment à pile (9) avec un couvercle de compartiment à pile (10) est intégré dans le boîtier de l'adaptateur.

7. Adaptateur radio selon l'une au moins des revendications 3 à 6, **caractérisé en ce que** la plaque de fond (1) présente des goujons de fixation (5) qui se mettent en prise dans des trous percés correspondants de la carte de circuits (12).

8. Adaptateur radio selon l'une au moins des revendications 3 à 7, **caractérisé en ce que** la plaque de fond (1) et le couvercle (6) sont assemblés l'un avec l'autre par des moyens d'emboîtement (2).

9. Adaptateur radio selon l'une au moins des revendications précédentes, **caractérisé en ce qu'**il est prévu dans le boîtier de l'adaptateur des alésages (4, 8) pour une fixation directe sur un vantail de porte (29) ou un châssis de fenêtre.
